# EUROPÄISCHE PATENTSCHRIFT

(11) **EP 2 179 932 B1**
(45) Veröffentlichungstag und Bekanntmachung des Hinweises auf die Patenterteilung: **29.06.2011**
(21) Anmeldenummer: 08018358.5
(22) Anmeldetag: 21.10.2008
(51) Int. Cl.: B65D 1/20, B65D 25/42, B65D 47/32

(54) **Verschlusseinrichtung zum Verschließen eines Behälters**
Locking device to close a container
Dispositif de fermeture destiné à la fermeture d'un récipient

(43) Veröffentlichungstag der Anmeldung: 28.04.2010
(73) Patentinhaber: RIEKE Germany GmbH, 57290 Neunkirchen (DE)
(72) Erfinder: Zimmermann, Bernd, 57555 Mudersbach (DE)
(74) Vertreter: Fleck, Hermann-Josef

(56) Entgegenhaltungen:
- EP-B- 1 451 070
- WO-A-02/42174
- DE-U1- 29 605 112
- DE-U1- 29 612 541

## Beschreibung

Die Erfindung betrifft eine Verschlusseinrichtung zum Verschließen eines Behälters zum Bevorratung von Flüssigkeiten.

Aus der EP 1 451 070 B1 ist ein derartiger Behälter mit einem Behältervolumen und damit in Flüssigkeitsverbindung stehender Ausgießöffnung bekannt. Der Behälter weist weiterhin eine Belüftungsleitung auf, die sich vom Bereich der Ausgießöffnung aus erstreckt und in das Behältervolumen mündet. Bei dem bekannten Behälter ist das Behältervolumen in ein Vorratsvolumen und ein damit in Flüssigkeitsverbindung stehendes Entnahmevolumen aufgeteilt. Bei aufrechter Position des Behälters, d. h. beispielsweise in einer Position, in welcher der Inhalt des Behälters gelagert werden soll, ist das Entnahmevolumen oberhalb des Vorratsvolumens angeordnet. Ein Überströmen von Flüssigkeit aus dem Vorratsvolumen in das Entnahmevolumen wird dabei verhindert, bis der Behälter über einen vorgegebenen Grenzwinkel hinaus aus der aufrechten Position verkippt wird.

Wenn der vorgegebene Grenzwinkel überschritten ist, strömt die Flüssigkeit aus dem Vorratsvolumen in das Entnahmevolumen ein und aus einer am Entnahmevolumen angeordneten Ausgießöffnung aus dem Behälter aus. Die Belüftungsleitung sorgt nun dafür, dass bei der Entnahme von Flüssigkeit für eine Belüftung des Vorratsvolumens gesorgt wird. Dabei strömt Luft im Bereich der Ausgießöffnung in die Belüftungsleitung ein und aus deren Mündungsöffnung aus der Belüftungsleitung in das Vorratsvolumen ein. Damit wird eine gleichförmige Strömung beim entnehmen einer Flüssigkeitsmenge ermöglicht. Darüber hinaus offenbart DE 296 05 112 U1 eine Verschlusseinrichtung gemäss der Präambel von Anspruch 1.

Es ist Aufgabe der Erfindung, eine Verschlusseinrichtung zum Verschließen eines derartigen Behälters anzugeben, wobei die erfindungsgemäße Verschlusseinrichtung besonders einfach und kostengünstig in der Herstellung sein soll. Darüber hinaus soll die erfindungsgemäße Verschlusseinrichtung in besonders einfacher Weise am Behälter zu montieren sein. Dabei soll insbesondere die Belüftungsfunktion des Behälters verbessert werden.

Weiterhin ist es Aufgabe der Erfindung, einen Behälter mit einer derartigen Verschlusseinrichtung anzugeben.

Diese Aufgabe der Erfindung wird durch eine Verschlusseinrichtung mit den Merkmalen des Anspruches 1 und durch einen Behälter mit einer Verschlusseinrichtung mit den Merkmalen des Anspruchs 12 gelöst. Vorteilhafte Weiterbildungen sind jeweils in den Unteransprüchen beschrieben.

Demgemäß ist bei der erfindungsgemäßen Verschlusseinrichtung vorgesehen, dass sie einen Einsatz aufweist, welcher der Ausgießöffnung zugeordnet werden kann. Der Einsatz lässt sich mit einer Verschlusskappe abdecken und weist zumindest eine mit dem Behältervolumen in Flüssigkeitsverbindung bringbare Durchströmöffnung und zumindest eine mit der Belüftungsleitung in Luftleitungsverbindung bringbare Belüftungsöffnung auf.

Der Einsatz der Verschlusseinrichtung lässt sich auf einfache Weise in die Ausgießöffnung des Behälters einbringen. Durch die am Einsatz ausgebildete mindestens eine Durchströmöffnung kann die Flüssigkeit bei entsprechendem Verkippen des Behälters gleichmäßig aus der Ausgießöffnung ausfließen, wobei durch die mindestens eine Belüftungsöffnung am Einsatz Luft in die Belüftungsleitung einströmen kann, so dass das Behältervolumen bei der Flüssigkeitsentnahme belüftet wird.

Gemäß einer bevorzugten Ausführungsform kann der Einsatz einen im Wesentlichen hohlzylindrischen Grundkörper aufweisen. Gemäss Anspruch 1 ist am Einsatz zumindest eine erste Durchgangsöffnung angebracht, welche die mit der Belüftungsleitung in Luftleitungsverbindung bringbare Belüftungsöffnung bildet. Weiterhin kann an dem Grundkörper eine zweite Durchgangsöffnung angebracht sein, welche die mit dem Behältervolumen in Flüssigkeitsverbindung bringbare Durchströmöffnung bildet. Der Einsatz kann dabei auf sehr einfache und kostengünstige Weise als Kunststoff-Spritzgussteil hergestellt werden.

Um bei entsprechendem Verkippen des Behälters ein gleichförmiges Ausströmen der Flüssigkeit aus der Ausgießöffnung und gleichzeitig eine ausreichende Belüftung des Behältervolumens zu erreichen, kann zum einen die mindestens eine Durchströmöffnung in dem unteren Zylinderabschnitt des Einsatzes ausgebildet sein. Dabei ist der untere Zylinderabschnitt dem in die Ausgießöffnung einführbaren unteren Ende des Einsatzes zugeordnet. Zum anderen kann die mindestens eine Belüftungsöffnung in dem oberen Zylinderabschnitt des Einsatzes ausgebildet sein. Der obere Zylinderabschnitt ist dabei zwischen dem unteren Zylinderabschnitt des Einsatzes und dem oberen Ende des Einsatzes, der bei Einführen der Ausgießöffnung aus dieser hervorsteht, angeordnet.

Um sicherzustellen, dass beim Ausgießen der Flüssigkeit aus der Ausgießöffnung keine Flüssigkeit unbeabsichtigt in die Belüftungsleitung einströmt, kann an der mindestens einen Belüftungsöffnung ein sich in Richtung der Ausgießöffnung erstreckendes, zur Umgebung hin offenes Teilleitungsstück angeordnet sein. Somit wird beim Ausgießen der Flüssigkeit sichergestellt, dass die Belüftungsöffnung durch die Ausgießöffnung hindurch mit der Umgebung in Luftleitungsverbindung steht, so dass eine zuverlässige Verbindung des Behältervolumens gegeben ist.

Gemäß einer weiteren bevorzugten Ausführungsform kann zumindest an einem Teilumfang des Einsatzes eine Mehrzahl von Belüftungsöffnungen und ein mit den Belüftungsöffnungen in Luftleitungsverbindung stehender Belüftungskanal an der Außenseite des Einsatzes ausgebildet sein.

Dabei kann der sich um zumindest an einen Teilumfang des Einsatzes herum erstreckende Belüftungskanal in die Mantelfläche des Einsatzes eingeformt sein. Alternativ kann jedoch der Belüftungskanal am Behälter selbst im Bereich der Ausgießöffnung ausgebildet sein. Der Belüftungskanal kann allgemein durch die Geometrie des Einsatzes und/oder durch die Geometrie des Bereiches der Ausgießöffnung am Behälter vorgegeben sein.

Durch die Mehrzahl der Belüftungsöffnungen wird sichergestellt, dass bei nahezu beliebigem Verkippen oder Verschwenken des Behälters beim Ausgießen der Flüssigkeit eine ausreichende Belüftung des Behältervolumens dadurch erreicht wird, dass Luft in eine oder mehrere der Belüftungsöffnungen einströmt und über den Belüftungskanal in die Belüftungsleitung hineinströmt. Des Weiteren wird durch die Mehrzahl der Belüftungsöffnungen die Montage in die Behältermündung vereinfacht, da das Innenteil nicht radial zur Belüftungsöffnung ausgerichtet werden muss.

Zusätzlich oder alternativ kann zumindest an einem Teilumfang des Einsatzes eine Mehrzahl von Durchströmöffnungen und ein mit den Durchströmöffnungen in Flüssigkeitsverbindung stehender Strömungskanal an der Außenseite des Einsatzes ausgebildet sein. Der Strömungskanal kann ähnlich wie der Lüftungskanal entweder an der äußeren Mantelfläche des Einsatzes eingeformt oder aber am Behälter im Bereich der Ausgießöffnung ausgeformt sein. Dabei kann der Strömungskanal allgemein durch die Geometrie des Einsatzes und/oder durch die Geometrie des Bereiches der Ausgießöffnung am Behälter vorgegeben sein.

Durch die Mehrzahl von Durchströmöffnungen wird sichergestellt, dass bei nahezu beliebigem Verkippen oder Verschwenken des Behälters beim Ausgießen die Flüssigkeit gleichförmig ausströmt. Des Weiteren wird durch die Mehrzahl der Durchströmöffnungen die Montage in die Behältermündung vereinfacht, da das Innenteil nicht radial zur Durchströmöffnung ausgerichtet werden muss.

Um zu verhindern, dass der Einsatz zu tief in die Ausgießöffnung des Behälters hineingesteckt wird und dadurch gegebenenfalls in das Behältervolumen hineinfällt, kann an dem ausgießöffnungsseitigen oberen Ende des im Wesentlichen hohlzylindrischen Grundkörpers des Einsatzes eine sich nach außen erstreckende, umlaufende Abkantung zur Abstützung gegenüber dem Randbereich der Ausgießöffnung vorgesehen sein. Mit dieser Maßnahme wird zum einen die maximale Einstecktiefe des Einsatzes festgelegt und zum anderen ein Dichtungsflansch geschaffen, der zwischen dem Einsatz und der Ausgießöffnung wirksam ist.

Gemäß einer herstellungstechnisch besonders einfachen Ausführungsform kann die Verschlusskappe an einem an der Ausgießöffnung fixierbaren Verschlussunterteil verschwenkbar angelenkt sein. Das Verschlussunterteil kann dabei die Ausgießöffnung im Wesentlichen ringförmig umgreifen. Die verschwenkbare Anlenkung der Verschlusskappe am Verschlussunterteil kann herstellungstechnisch besonders einfach durch ein Filmscharnier realisiert sein.

Um eine feststehende und gut dichtende Verbindung zwischen der sich nach Außen erstreckenden umlaufenden Abkantung des Einsatzes und dem Randbereich der Ausgießöffnung zu erreichen, lässt sich das Verschlussunterteil an der Ausgießöffnung derart fixieren, dass das Verschlussunterteil die Abkantung des Einsatzes ringförmig umgreift und gegen den Randbereich der Ausgießöffnung drückt. Die Fixierung zwischen dem Verschlussunterteil und er Ausgießöffnung kann durch eine Rast- oder Gewindeverbindung realisiert sein.

Gemäß noch einer weiteren bevorzugten Ausführungsform kann der im Wesentlichen hohlzylindrische Grundkörper des Einsatzes an seinem unteren Ende, welches dem ausgießöffnungsseitigen oberen Ende abgewandt ist, ein Bodenelement aufweisen. Dadurch wird der Einsatz bodenseitig verschlossen, wobei das offene Hohlzylinderende durch die Verschlusskappe abgedeckt werden kann.

Gemäß der Erfindung wird weiterhin ein Behälter angegeben, an dem die erfindungsgemäße Verschlusseinrichtung angebracht ist.

Die mindestens eine Durchströmöffnung des Einsatzes der Verschlusseinrichtung kann mit dem Entnahmevolumen in direkter Flüssigkeitsverbindung stehen, so dass bei entsprechender Verkippung des Behälters aus der vertikalen Position die aus dem Vorratsvolumen in das Entnahmevolumen einströmende Flüssigkeit durch die Durchströmöffnung des Einsatzes hindurch aus der Ausgießöffnung ausgegossen werden kann.

Zwischen dem Entnahmevolumen und dem Vorratsvolumen kann eine zusätzliche Durchgangsöffnung ausgebildet sein, die im Wesentlichen mit der Ausgießöffnung fluchtet. Die zusätzliche Durchgangsöffnung gibt im nicht verschlossenen Zustand eine zusätzliche, direkte Flüssigkeitsverbindung zwischen der Ausgießöffnung und dem Vorratsvolumen frei. Durch die Ausgießöffnung und weiterhin durch die damit fluchtende zusätzliche Durchgangsöffnung zwischen dem Entnahmevolumen und dem Vorratsvolumen lässt sich der Behälter von außen einfach mit Flüssigkeit befüllen. Beim Ausgießen der Flüssigkeit aus dem Behälter jedoch soll die zusätzliche Durchgangsöffnung zwischen dem Entnahmevolumen und dem Vorratsvolumen verschlossen sein, da ansonsten die Belüftung über die Belüftungsleitung gestört ist und keine gleichmäßige Flüssigkeitsströmung erreicht wird. Zu diesem Zweck kann das Bodenelement des Einsatzes als ein Verschlusselement zum Verschließen der zusätzlichen Durchgangsöffnung ausgebildet sein.

Die Erfindung wird nachfolgend anhand von in den Zeichnungen dargestellten Ausführungsbeispielen näher erläutert.

Es zeigen:
- Figur 1: in schematischer Seitenansicht und im Schnitt einen Behälter mit einer ers- ten Ausführungsform einer Verschlusseinrichtung;
- Figur 2: in vergrößerter schematischer Ansicht und im Schnitt die in der Figur 1 ge- zeigte erste Ausführungsform der Verschlusseinrichtung;
- Figur 3: in schematischer, perspektivischer Ansicht und im Teilschnitt die in den Fi- guren 1 und 2 gezeigte erste Ausführungsform der Verschlusseinrichtung;
- Figur 4: in schematischer Seitenansicht und im Schnitt einen Behälter mit einer zweiten Ausführungsform einer Verschlusseinrichtung;
- Figur 5: in vergrößerter schematischer Seitenansicht und im Schnitt die in der Figur 4 gezeigte zweite Ausführungsform der Verschlusseinrichtung; und
- Figur 6: in schematischer perspektivischer Ansicht und im Teilschnitt die in den Fi- guren 4 und 5 gezeigte zweite Ausführungsform der Verschlusseinrichtung.

Die Figur 1 zeigt in schematischer Seitenansicht und im Schnitt einen Behälter 12 zur Bevorratung von Flüssigkeiten, beispielsweise Motoröl, mit einer ersten Ausführungsform einer Verschlusseinrichtung 10. Die Figur 4 zeigt in schematischer Seitenansicht und im Schnitt denselben Behälter 12 mit einer zweiten Ausführungsform einer Verschlusseinrichtung 10. Nachfolgend wird der in den beiden Figuren 1 und 4 gezeigte Behälter 12 beschrieben

Der Behälter 12 weist ein Behältervolumen 14 und eine damit in Flüssigkeitsverbindung stehende Ausgießöffnung 16 auf.

Das Behältervolumen 14 ist in ein Vorratsvolumen 54 und ein damit in Flüssigkeitsverbindung stehendes Entnahmevolumen 56 aufgeteilt. Das Vorratsvolumen 54 ist gegenüber dem Entnahmevolumen 56 wesentlich größer ausgebildet und beinhaltet die bevorratete Flüssigkeit. In der aufrechten Position des Behälters 12, wie sie in den Figuren 1 und 4 dargestellt ist, ist das Entnahmevolumen 56 oberhalb des Vorratsvolumens 54 angeordnet, wobei zwischen dem Vorratsvolumen 54 und dem Entnahmevolumen 56 ein Übergang 64 ausgebildet, der in der Darstellung der Figuren 1 und 4 am linken oberen Ende des Vorratsvolumens 54 angeordnet ist. Von dem Übergang 64 erstreckt sich das Entnahmevolumen 56 oberhalb des Vorratsvolumens 54 nach rechts, wobei an dem Entnahmevolumen 56 eine Ausgießhülse 26 angeordnet ist, die eine Art Flaschenhals bildet und an ihrem oberen Ende die nach oben offene Ausgießöffnung 16 aufweist.

Ein Überströmen von Flüssigkeit aus dem Vorratsvolumen in das Entnahmevolumen wird durch diese Anordnung so lange verhindert, bis der Behälter 12 über einen vorgegebenen Grenzwinkel hinaus aus der vertikalen Position in Richtung des Pfeils s verkippt wird.

Zwischen dem Entnahmevolumen 56 und dem Vorratsvolumen 54 des Behälters 12 ist eine Durchgangsöffnung 52 ausgebildet, die mit der Ausgießöffnung 16 im Wesentlichen fluchtet.

Das Vorratsvolumen 54 und das Entnahmevolumen 56 sind durch einen am Behälter 12 ausgebildeten Durchgriff 60 voneinander beabstandet. An dem Durchgriff kann der Behälter 12 manuell umfasst und getragen werden. Das Entnahmevolumen 56 ist dabei in einer Art Griff untergebracht.

Weiterhin ist an der linken Seite des Behälters ein Griff 62 angeformt, an welchem eine Belüftungsleitung 18 entlang geführt ist. Die Belüftungsleitung 18 erstreckt sich vom Bereich 20 der Ausgießöffnung 16 aus und mündet an der Mündung 19 in das Behältervolumen 14 bzw. in das Vorratsvolumen 54.

Die Figur 2 zeigt in vergrößerter schematischer Seitenansicht und im Schnitt die in der Figur 1 gezeigten erste Ausführungsform der Verschlusseinrichtung 10, wohingegen die Figur 5 in vergrößerter schematischer Seitenansicht und im Schnitt die in der Figur 4 gezeigte zweite Ausführungsform der Verschlusseinrichtung 10 zeigt.

Die Figur 3 zeigt in schematischer perspektivischer Darstellung und im Teilschnitt die in den Figuren 1 und 2 dargestellte erste Ausführungsform der Verschlusseinrichtung. Die Figur 6 zeigt in schematischer perspektivischer Ansicht und im Teilschnitt die in den Figuren 4 und 5 gezeigte zweite Ausführungsform der Verschlusseinrichtung 10.

Nachfolgend werden die gemeinsamen Merkmale der in den Figuren 2 und 3 gezeigte erste Ausführungsform der Verschlusseinrichtung 10 und der in den Figuren 5 und 6 gezeigte zweite Ausführungsform der Verschlusseinrichtung 10 beschrieben.

Die Verschlusseinrichtung 10 weist einen Einsatz 22 mit einem im Wesentlichen zylindrischen Grundkörper auf. Der Einsatz 22 lässt sich, wie in den Figuren 2 und 5 gezeigt, in die Ausgießöffnung 16 der im Wesentlichen hohlzylindrischen Ausgießhülse 26 einsetzen. An dem in den Figuren oberen Ende 38 des im Wesentlichen hohlzylindrischen Grundkörpers des Einsatzes 22 ist eine sich nach außen erstreckende, umlaufende Abkantung 46 angeformt, mit der sich der Einsatz 22 gegenüber dem Randbereich der Ausgießöffnung 16 abstützt.

Der Einsatz 22 lässt sich mit einer Verschlusskappe 24 abdecken. Die Verschlusskappe 24 ist über ein Filmscharnier 25 verschwenkbar an einem Verschlussunterteil 48 angelenkt.

Das Verschlussunterteil 48 ist im Wesentlichen ringförmig ausgebildet, und umgreift die Ausgießöffnung 16 im Wesentlichen ringförmig, wobei an der der Ausgießhülse 26 zugewandten Innenwand des Verschlussunterteils 48 ein umlaufender Rastansatz 48 angeformt ist, der in eine an der Mantelfläche der Ausgießhülse 26 eingeformte (nicht gezeigte) Rastnut in rastenden Eingriff kommt. Am oberen Ende des Verschlussunterteils 48 ist ein umlaufender eingezogener Rand 80 angeformt, an welchem eine umlaufende, nach oben hervorstehende Ausgießöffnung 68 angeformt ist. Die Unterseite des eingezogenen Randes 80 kommt mit der am oberen Ende 38 des Einsatzes 22 umlaufend angeformten Abkantung 46 des Einsatzes 22 zur Anlage. Das Verschlussunterteil 48 drückt dabei die Abkantung 46 gegen den Rand der Ausgießöffnung 16.

Die Abdeckkappe 24 weist einen im Wesentlichen kreisrunden Kappenboden auf, von dem ein umlaufender Kappenmantel 70 und ein dazu konzentrischer in Richtung der Mitte der Abdeckkappe 24 versetzt angeordneter umlaufender, hervorstehender Dichtlippe 74 angeformt sind. An dem Kappenmantel 70 ist eine dazu in einem Winkel vorstehende Griffflasche 76 zum manuellen Öffnen der Abdeckkappe 24 angeformt.

Im geschlossenen Zustand kommt die Abdeckkappe 24 mit dem Verschlussunterteil 48 in Anlage. Dabei kommt die von dem Verschlussunterteil 48 hervorstehende, umlaufende Ausgießöffnung 68 mit der zwischen dem Kappenmantel 70 und der umlaufenden hervorstehenden Dichtlippe 74 gebildeten Nut an der Abdeckkappe 24 in dichtenden Eingriff. An der Ausgießöffnung 68 ist ein sich nach außen erstreckender, teilweise umlaufender Rastansatz 82 ausgebildet, der in der nicht gezeigten geschlossenen Stellung der Abdeckkappe 24 mit einer (nicht näher dargestellten) Rastnut an der Abdeckkappe 24 in Eingriff steht.

Der im Wesentlichen hohlzylindrische Grundkörper des Einsatzes 22 weist an seinem unteren Ende 34 ein Bodenelement 50 auf.

Die zwischen dem Entnahmevolumen 56 und dem Vorratsvolumen 54 des Behälters 12 ausgebildete Durchgangsöffnung 52 fluchtet mit der Ausgießöffnung 16 im Wesentlichen. Das Bodenelement des Einsatzes 22 ist als ein Verschlusselement ausgebildet, das sich in die zusätzliche Durchgangsöffnung 52 hineinerstreckt und diese verschließt. Das Verschlusselement weist dabei ein Lamellenpaket mit übereinander angeordneten Lamellen auf, die einen Außenumfang aufweisen, der im Wesentlichen dem Querschnitt der zusätzlichen Durchgangsöffnung 52 entspricht oder aber etwas größer dimensioniert ist. Die Lamellen des Lamellenpakets 66 dichten dabei die zusätzliche Durchgangsöffnung 52 ab.

Die Figur 3 zeigt in schematischer perspektivischer Darstellung und im Teilschnitt die erste Ausführungsform der in den Figuren 1 und 2 dargestellten Verschlusseinrichtung. Anhand der Figur 3 werden in erster Linie diejenigen Merkmale der ersten Ausführungsform der Verschlusseinrichtung 10 beschrieben, die sich von den Merkmalen der zweiten Ausführungsform der Verschlusseinrichtung 10 unterscheiden.

Der im Wesentlichen hohlzylindrische Grundkörper des Einsatzes 22 weist eine Durchgangsöffnung bzw. Belüftungsöffnung 30 auf, welche mit der Belüftungsleitung 18 des Behälters 12 in Luftleitungsverbindung gebracht werden kann. Weiterhin weist der hohlzylindrische Grundkörper des Einsatzes 22 an dessen Mantelfläche eine zweite Durchgangsöffnung bzw. Durchströmöffnung 28 auf, welche mit dem Behältervolumen 14 bzw. dem Entnahmevolumen 56 in Flüssigkeitsverbindung gebracht werden.

Die Durchströmöffnung 28 ist in dem unteren Zylinderabschnitt 32 des Einsatzes 22 ausgebildet. Der untere Zylinderabschnitt 32 ist dem in die Ausgießöffnung 16 einführbaren unteren Ende 34 des Einsatzes 22 zugeordnet.

Die Belüftungsöffnung 30 ist dem oberen Zylinderabschnitt 36 des Einsatzes 22 ausgebildet. Der obere Zylinderabschnitt 36 ist zwischen dem unteren Zylinderabschnitt 32 des Einsatzes 22 und dem aus der Ausgießöffnung 16 hervorstehenden oberen Ende 38 des Einsatzes 22 angeordnet. An der Innenseite des hohlzylindrischen Einsatzes 22 ist an der Belüftungsöffnung 30 ein sich in Richtung der Ausgießöffnung 16 erstreckendes Teilleitungsstück 40 angeordnet. Das Teilleitungsstück 40 bringt bei geöffneter Abdeckkappe 24 die Belüftungsöffnung 30 durch die Ausgießöffnung 16 mit der Umgebung in Luftleitungsverbindung.

Die Figur 6 zeigt in schematischer perspektivischer Ansicht und im Teilschnitt die in den Figuren 4 und 5 gezeigte zweite Ausführungsform der Verschlusseinrichtung 10. Anhand der Figur 6 werden in erster Linie diejenigen Merkmale der zweiten Ausführungsform der Verschlusseinrichtung 10 beschrieben, die sich von den Merkmalen der ersten Ausführungsform der Verschlusseinrichtung 10 unterscheiden.

Der im Wesentlichen hohlzylindrische Grundkörper des Einsatzes 22 weist eine Mehrzahl von Belüftungsöffnungen auf, von denen in der Darstellung der Figur 6 nur die Belüftungsöffnungen mit den Bezugszeichen 30a und 30b dargestellt sind. In den Darstellungen der Figuren 4 und 5 ist eine weitere Belüftungsöffnung mit dem Bezugszeichen 30c dargestellt. Die Belüftungsöffnungen 30a, 30b und 30c lassen sich mit der Belüftungsleitung 18 des Behälters 12 in Luftleitungsverbindung bringen.

Die Belüftungsöffnungen 30a, 30b und 30c sind in dem oberen Zylinderabschnitt 36 des Einsatzes 22 ausgebildet. Dabei sind die Belüftungsöffnungen 30a, 30b und 30c zueinander beabstandet zumindest an einem Teilumfang des Einsatzes 22 angeordnet. Ein an der Außenseite des Einsatzes 22 am oberen Zylinderabschnitt 36 ausgebildeter, sich ebenfalls an einem Teilumfang des Einsatzes 22 erstreckender Belüftungskanal 42 steht mit den Belüftungsöffnungen 30a, 30b und 30c einerseits und mit der Belüftungsleitung 18 andererseits in Luftleitungsverbindung. Der Belüftungskanal 42 kann durch die Geometrie des Einsatzes 22 und/oder durch die Geometrie der Ausgießhülse 26 vorgegeben sein.

Der im Wesentlichen hohlzylindrische Grundkörper des Einsatzes 22 weist weiterhin eine Mehrzahl von Durchströmöffnungen auf, von denen in der Darstellung der Figur 6 nur die Durchströmöffnungen mit den Bezugszeichen 28a und 28b dargestellt sind. In den Figuren 4 und 5 ist zusätzlich noch eine weitere Durchströmöffnung mit dem Bezugszeichen 28c dargestellt.

Die Durchströmöffnungen 28a, 28b und 28c sind in dem unteren Zylinderabschnitt 32 des Einsatzes 22 ausgebildet. Dabei sind die Durchströmöffnungen 28a, 28b und 28c zueinander beabstandet an einem Teilumfang des Einsatzes 22 angeordnet. Die Durchströmöffnungen 28a, 28b und 28c stehen mit einem an der Außenseite des Einsatzes 22 ausgebildeten Strömungskanal 44 einerseits und mit dem Entnahmevolumen 56 des Behälters 12 andererseits in Flüssigkeitsverbindung. Der Strömungskanal 44 kann durch die Geometrie des Einsatzes 22 und/oder durch die Geometrie der Ausgießhülse vorgegeben sein.

## Patentansprüche

1. Verschlusseinrichtung (10) zum Verschließen eines Behälters (12) zur Bevorratung von Flüssigkeiten, mit einem Behältervolumen (14) und einer damit in Flüssigkeitsverbindung stehenden Ausgießöffnung (16), wobei der Behälter (12) weiterhin eine Belüftungsleitung (18) aufweist, die sich vom Bereich (20) der Ausgießöffnung (16) aus erstreckt und in das Behältervolumen (14) mündet,
wobei die Verschlusseinrichtung (10) einen der Ausgießöffnung (16) zuordnebaren Einsatz (22) aufweist, der mit einer Verschlusskappe (24) abdeckbar ist und zumindest eine mit dem Behältervolumen (14) in Flüssigkeitsverbindung bringbare Durchströmöffnung (28; 28a, 28b, 28c) aufweist,
**dadurch gekennzeichnet,**
**dass** der Einsatz (22) der Verschlusseinrichtung zumindest eine erste Durchgangsöffnung
aufweist,
welche eine mit der Balüftungsleitung (18) in Luftleitungsverbindung bringbare Belüftungsöffnung (30; 30a, 30b, 30c) bildet.

2. Verschlusseinrichtung (10) nach Anspruch 1,
**dadurch gekennzeichnet,**
**dass** der Einsatz (22) einen im Wesentlichen hohlzylindrischen Grundkörper aufweist, welcher die mit dem Behältervolumen (14) in Flüssigkeitsverbindung bringbare Durchströmöffnung (28; 28a, 28b, 28c) über zumindest eine zweite Durchgangsöffnung bildet.

3. Verschlusseinrichtung (10) nach Anspruch 2,
**dadurch gekennzeichnet,**
**dass** die mindestens eine Durchströmöffnung (28; 28a, 28b, 28c) in dem unteren Zylinderabschnitt (32) des Einsatzes (22) ausgebildet ist, der an dem in die Ausgießöffnung (16) einführbaren unteren Ende (34) des Einsatzes (22) zugeordnet ist, und
**dass** die mindestens eine Belüftungsöffnung (30; 30a, 30b, 30c) in dem oberen Zylinderabschnitt (36) des Einsatzes (22) ausgebildet ist, der zwischen dem unteren Zylinderabschnitt (32) des Einsatzes (22) und dem aus der Ausgießöffnung (16) hervorstehbaren oberen Ende (38) des Einsatzes (22) angeordnet ist.

4. Verschlusseinrichtung (10) nach einem der Ansprüche 1 bis 3,
**dadurch gekennzeichnet,**
**dass** an der mindestens einen Belüftungsöffnung (30) ein sich in Richtung der Ausgießöffnung (16) erstreckendes Teilleitungsstück (40) angeordnet ist, das die Belüftungsöffnung (30) durch die Ausgießöffnung (16) mit der Umgebung in Luftleitungsverbindung bringt.

5. Verschlusseinrichtung (10) nach einem der Ansprüche 1 bis 4,
**dadurch gekennzeichnet,**
**dass** an zumindest einem Teilumfang des Einsatzes (22) eine Mehrzahl von Belüftungsöffnungen (30a, 30b, 30c) und ein mit den Belüftungsöffnungen (30a, 30b, 30c) in Luftleitungsverbindung stehender Belüftungskanal (42) an der Außenseite des Einsatzes (22) ausgebildet ist.

6. Verschlusseinrichtung (10) nach einem der Ansprüche 1 bis 5,
**dadurch gekennzeichnet,**
**dass** an zumindest einem Teilumfang des Einsatzes (22) eine Mehrzahl von Durchströmöffnungen (28a, 28b, 28c) und ein mit den Durchströmöffnungen (28a, 28b, 28c) in Flüssigkeitsverbindung stehender Strömungskanal (44) an der Außenseite des Einsatzes (22) ausgebildet ist.

7. Verschlusseinrichtung (10) nach einem der Ansprüche 1 bis 6,
**dadurch gekennzeichnet,**
**dass** an dem ausgießöffnungsseitigen oberen Ende (38) des im Wesentlichen hohlzylindrischen Grundkörpers des Einsatzes (22) eine sich nach außen erstreckende, umlaufende Abkantung (46) zur Abstützung gegenüber dem Randbereich der Ausgießöffnung (16) aufweist.

8. Verschlusseinrichtung (10) nach einem der Ansprüche 1 bis 7,
**dadurch gekennzeichnet,**
**dass** die Verschlusskappe (24) an einem an der Ausgießöffnung (16) fixierbaen Verschlussunterteil (48) verschwenkbar angelenkt ist, wobei das Verschlussunterteil (48) die Ausgießöffnung (16) im Wesentlichen ringförmig um greift.

9. Verschlusseinrichtung (10) nach Anspruch 8,
**dadurch gekennzeichnet,**
**dass** das Verschlussunterteil (48) an der Ausgießöffnung (16) fixierbar ist, wobei das Verschlussunterteil (48) die sich nach außen erstreckende, umlaufen de Abkantung (46) des Einsatzes (22) umgreift und gegen den Randbereich der Ausgießöffnung (16) drückt.

10. Verschlusseinrichtung (10) nach einem der Ansprüche 1 bis 9,
**dadurch gekennzeichnet,**
**dass** der im Wesentlichen hohlzylindrische Grundkörper des Einsatzes (22) an dem unteren Ende (34), welches dem ausgießöffnungsseitigen oberen Ende (38) abgewandt ist, ein Bodenelement (50) aufweist.

11. Verschlusseinrichtung (10) nach Anspruch 10,
**dadurch gekennzeichnet,**
**dass** das Bodenelement als ein Verschlusselement (50) zum Verschließen einer an dem Behälter (12) angebrachten Öffnung (52) ausgebildet ist.

12. Behälter (12) zur Bevorratung von Flüssigkeiten, mit einem Behältervolumen (14) und einer damit in Flüssigkeitsverbindung stehenden Ausgießöffnung (16), wobei der Behälter (12) weiterhin eine Belüftungsleitung (18) aufweist, die sich vom Bereich der Ausgießöffnung (16) aus erstreckt und in das Behältervolumen (14) mündet, wobei an dem der Behälter (12) eine Verschlusseinrichtung (10) zum Verschließen des Behälters (12) angebracht ist,
wobei die Verschlusseinrichtung (10) einen der Ausgießöffnung (16) zuordenbaren Einsatz (22) aufweist, der mit einer Verschlusskappe (24) abdeckbar ist und zumindest eine mit dem Behältervolumen (14) in Flüssigkeitsverbindung bringbare Durchströmöffnung (28; 28a, 28b, 28c) und zumindest eine mit der Belüftungsleitung (18) in Luftleitungsverbindung bringbare Belüftungsöffnung (30; 30a, 30b, 30c) aufweist.

13. Behälter (12) nach Anspruch 12,
**dadurch gekennzeichnet,**
**dass** das Behältervolumen (14) ein Vorratsvolumen (54) und ein damit in Flüssigkeitsverbindung stehendes Entnahmevolumen (56) aufweist, wobei bei auf rechter Position des Behälters (12) das Entnahmevolumen (56) oberhalb des Vorratsvolumens (54) angeordnet ist , wobei ein Überströmen von Flüssigkeit aus dem Vorratsvolumen (54) in das Entnahmevolumen (56) verhindert ist bis der Behälter (12) über einen vorgegebenen Grenzwinkel hinaus aus der auf rechten Position verkippt wird, wobei die mindestens eine Durchströmöffnung (28; 28a, 28b, 28c) des Einsatzes (22) der Verschlusseinrichtung (10) mit dem Entnahmevolumen (56) in direkter Flüssigkeitsverbindung steht.

14. Behälter (12) nach Anspruch 12 oder 13,
**dadurch gekennzeichnet,**
**dass** zwischen dem Entnahmevolumen (56) und dem Vorratsvolumen (54) eine durch das Verschlusselement (50) des Einsatzes (22) verschließbare, mit der Ausgießöffnung (16) im Wesentlichen fluchtende zusätzliche Durchgangsöffnung (52) ausgebildet ist, die im nicht verschlossenen Zustand eine Flüssigkeitsverbindung zwischen der Ausgießöffnung (16) und dem Vorratsvolumen (54) freigibt.

## Claims

1. Closure device (10) for closing a container (12) for storing liquids, having a container volume (14) and a pouring opening (16) which is in liquid communication therewith, wherein the container (12) furthermore has a ventilation line (18) which extends from the region (20) of the pouring opening (16) and opens into the container volume (14),
wherein the closure device (10) has an insert (22) which can be assigned to the pouring opening (16), can be covered with a closure cap (24) and has at least one through-flow opening (28; 28a, 28b, 28c) which can be brought into liquid communication with the container volume (14),
**characterized**
**in that** the insert (22) of the closure device has at least a first through-passage opening, which forms a ventilation opening (30; 30a, 30b, 30c) that can be brought into air-passage communication with the ventilation line (18).

2. Closure device (10) according to Claim 1,
**characterized**
**in that** the insert (22) has a substantially hollow-cylindrical basic body, which forms, via at least a second through-passage opening, the through-flow opening (28; 28a, 28b, 28c) that can be brought into liquid communication with the container volume (14).

3. Closure device (10) according to Claim 2,
**characterized**
**in that** the at least one through-flow opening (28; 28a, 28b, 28c) is formed in the lower cylinder section (32) of the insert (22), said lower cylinder section (32) being assigned to the lower end (34) of the insert (22), it being possible to introduce said lower end (34) into the pouring opening (16), and
**in that** the at least one ventilation opening (30; 30a, 30b, 30c) is formed in the upper cylinder section (36) of the insert (22), said upper cylinder section (36) being arranged between the lower cylinder section (32) of the insert (22) and the upper end (38) of the insert (22), it being possible for said upper end (38) to project out of the pouring opening (16).

4. Closure device (10) according to one of Claims 1 to 3,
**characterized**
**in that** a partial line element (40) that extends in the direction of the pouring opening (16) is arranged at the at least one ventilation opening (30) and brings the ventilation opening (30) into air-passage communication with the environment through the pouring opening (16).

5. Closure device (10) according to one of Claims 1 to 4,
**characterized**
**in that** a plurality of ventilation openings (30a, 30b, 30c) are formed on at least part of the circumference of the insert (22) and a ventilation duct (42) which is in air-passage communication with the ventilation openings (30a, 30b, 30c) is formed on the outside of the insert (22)

6. Closure device (10) according to one of Claims 1 to 5,
**characterized**
**in that** a plurality of through-flow openings (28a, 28b, 28c) are formed on at least part of the circumference of the insert (22) and a flow duct (44) which is in liquid communication with the through-flow openings (28a, 28b, 28c) is formed on the outside of the insert (22).

7. Closure device (10) according to one of Claims 1 to 6,
**characterized**
**in that** an outwardly extending encircling lip (46) that is intended to provide support with respect to the edge region of the pouring opening (16) is provided at the upper end (38), on the pouring-opening side, of the substantially hollow-cylindrical basic body of the insert (22).

8. Closure device (10) according to one of Claims 1 to 7,
**characterized**
**in that** the closure cap (24) is articulated in a pivotable manner to a lower part (48), which can be fixed to the pouring opening (16), of the closure, wherein the lower part (48) of the closure engages in a substantially annular manner around the pouring opening (16).

9. Closure device (10) according to Claim 8,
**characterized**
**in that** the lower part (48) of the closure can be fixed to the pouring opening (16), wherein the lower part (48) of the closure engages around the outwardly extending encircling lip (46) of the insert (22) and presses against the edge region of the pouring opening (16).

10. Closure device (10) according to one of Claims 1 to 9,
**characterized**
**in that** the substantially hollow-cylindrical basic body of the insert (22) has a base element (50) at the lower end (34), which is remote from the upper end (38) on the pouring-opening side.

11. Closure device (10) according to Claim 10,
**characterized**
**in that** the base element is formed as a closure element (50) for closing an opening (52) provided on the container (12).

12. Container (12) for storing liquids, having a container volume (14) and a pouring opening (16) which is in liquid communication therewith, wherein the container (12) furthermore has a ventilation line (18) which extends from the region of the pouring opening (16) and opens into the container volume (14), wherein a closure device (10) for closing the container (12) is provided on the container (12),
wherein the closure device (10) has an insert (22) which can be assigned to the pouring opening (16), can be covered with a closure cap (24) and has at least one through-flow opening (28; 28a, 28b, 28c) which can be brought into liquid communication with the container volume (14), and at least one ventilation opening (30; 30a, 30b, 30c) which can be brought into air-passage communication with the ventilation line (18).

13. Container (12) according to Claim 12,
**characterized**
**in that** the container volume (14) has a storage volume (54) and a removal volume (56) in liquid communication therewith, wherein, when the container (12) is in an upright position, the removal volume (56) is arranged above the storage volume (54), wherein liquid is prevented from overflowing out of the storage volume (54) into the removal volume (56) until the container (12) has been tipped beyond a predetermined limit angle out of the upright position, wherein the at least one through-flow opening (28; 28a, 28b, 28c) in the insert (22) of the closure device (10) is in direct liquid communication with the removal volume (56).

14. Container (12) according to Claim 12 or 13,
**characterized**
**in that** an additional through-passage opening (52), which is substantially aligned with the pouring opening (16) and can be closed by the closure element (50) of the insert (22), is formed between the removal volume (56) and the storage volume (54), said through-passage opening (52) enabling liquid communication between the pouring opening (16) and the storage volume (54) in the non-closed state.

## Revendications

1. Dispositif de fermeture (10) destiné à la fermeture d'un récipient (12) de stockage de liquides, comprenant un volume de récipient (14) et une ouverture de déversement (16) en liaison fluidique avec celui-ci, le récipient (12) présentant en outre une conduite d'aération (18) qui s'étend depuis la région (20) de l'ouverture de déversement (16) et débouche dans le volume de récipient (14),
le dispositif de fermeture (10) présentant un insert (22) pouvant être associé à l'ouverture de déversement (16), lequel peut être recouvert d'un capuchon de fermeture (24) et présente au moins une ouverture d'écoulement (28 ; 28a, 28b, 28c) pouvant être amenée en liaison fluidique avec le volume de récipient (14),
**caractérisé en ce que**
l'insert (22) du dispositif de fermeture présente au moins une première ouverture de passage qui forme avec la conduite d'aération (18) une ouverture d'aération (30 ; 30a, 30b, 30c) pouvant être amenée en liaison par conduite d'air.

2. Dispositif de fermeture (10) selon la revendication 1,
**caractérisé en ce que**
l'insert (22) présente un corps de base essentiellement cylindrique creux qui forme par le biais d'au moins une deuxième ouverture de passage, l'ouverture de passage (28 ; 28a, 28b, 28c) pouvant être amenée en liaison fluidique avec le volume de récipient (14).

3. Dispositif de fermeture (10) selon la revendication 2,
**caractérisé en ce que**
l'au moins une ouverture de passage (28 ; 28a, 28b, 28c) est réalisée dans la portion cylindrique inférieure (32) de l'insert (22), laquelle est associée à l'extrémité inférieure (34) de l'insert (22) pouvant être introduite dans l'ouverture de déversement (16), et
**en ce que** l'au moins une ouverture d'aération (30 ; 30a, 30b, 30c) est réalisée dans la portion cylindrique supérieure (36) de l'insert (22), qui est disposée entre la portion cylindrique inférieure (32) de l'insert (22) et l'extrémité supérieure (38) de l'insert (22) pouvant faire saillie hors de l'ouverture de déversement (16).

4. Dispositif de fermeture (10) selon l'une quelconque des revendications 1 à 3,
**caractérisé en ce**
**qu'**un organe de conduite partielle (40) s'étendant dans la direction de l'ouverture de déversement (16) est disposé sur l'au moins une ouverture d'aération (30), lequel amène l'ouverture d'aération (30) en liaison par conduite d'air avec l'environnement à travers l'ouverture de déversement (16).

5. Dispositif de fermeture (10) selon l'une quelconque des revendications 1 à 4,
**caractérisé en ce que**,
sur au moins une partie de la périphérie de l'insert (22) est réalisée une pluralité d'ouvertures d'aération (30a, 30b, 30c) et un canal d'aération (42) en liaison par conduite d'air avec les ouvertures d'aération (30a, 30b, 30c) est réalisé sur le côté extérieur de l'insert (22).

6. Dispositif de fermeture (10) selon l'une quelconque des revendications 1 à 5,
**caractérisé en ce que**,
sur au moins une partie de la périphérie de l'insert (22) est réalisée une pluralité d'ouvertures de passage (28a, 28b, 28c) et un canal d'écoulement (44) en liaison fluidique avec les ouvertures de passage (28a, 28b, 28c) est réalisé sur le côté extérieur de l'insert (22).

7. Dispositif de fermeture (10) selon l'une quelconque des revendications 1 à 6,
**caractérisé en ce que**,
sur l'extrémité supérieure (38), du côté de l'ouverture de déversement, du corps de base essentiellement cylindrique creux de l'insert (22) est prévu un rebord périphérique (46) s'étendant vers l'extérieur, pour assurer le support par rapport à la région de bord de l'ouverture de déversement (16).

8. Dispositif de fermeture (10) selon l'une quelconque des revendications 1 à 7,
**caractérisé en ce que**
le capuchon de fermeture (24) est articulé de manière pivotante sur une partie inférieure de fermeture (48) pouvant être fixée sur l'ouverture de déversement (16), la partie inférieure de fermeture (48) venant en prise autour de l'ouverture de déversement (16) de manière essentiellement annulaire.

9. Dispositif de fermeture (10) selon la
revendication 8,
**caractérisé en ce que**
la partie inférieure de fermeture (48) peut être fixée sur l'ouverture de déversement (16), la partie inférieure de fermeture (48) venant en prise autour du rebord périphérique (46) de l'insert (22) s'étendant vers l'extérieur, et pressant contre la région de bord de l'ouverture de déversement (16).

10. Dispositif de fermeture (10) selon l'une quelconque des revendications 1 à 9,
**caractérisé en ce que**
le corps de base essentiellement cylindrique creux de l'insert (22) présente un élément de fond (50) à l'extrémité inférieure (34) qui est opposée à l'extrémité supérieure (38) du côté de l'ouverture de déversement.

11. Dispositif de fermeture (10) selon la revendication 10,
**caractérisé en ce que**
l'élément de fond est réalisé sous forme d'élément de fermeture (50) pour fermer une ouverture (52) pratiquée sur le récipient (12).

12. Récipient (12) pour le stockage de liquides, comprenant un volume de récipient (14) et une ouverture de déversement (16) en liaison fluidique avec lui, le récipient (12) présentant en outre une conduite d'aération (18) qui s'étend depuis la région de l'ouverture de déversement (16) et qui débouche dans le volume de récipient (14), un dispositif de fermeture (10) pour fermer le récipient (12) étant monté sur le récipient (12), le dispositif de fermeture (10) présentant un insert (22) pouvant être associé à l'ouverture de déversement (16), lequel peut être recouvert avec un capuchon de fermeture (24) et présente au moins une ouverture de passage (28 ; 28a, 28b, 28c) pouvant être amenée en liaison fluidique avec le volume de récipient (14), et au moins une ouverture d'aération (30 ; 30a, 30b, 30c) pouvant être amenée en liaison par conduite d'air avec la conduite d'aération (18).

13. Récipient (12) selon la revendication 12,
**caractérisé en ce que**
le volume de récipient (14) présente un volume de stockage (54) et un volume de prélèvement (56) en liaison fluidique avec celui-ci, le volume de prélèvement (56) étant disposé au-dessus du volume de stockage (54) lorsque le récipient (12) est en position droite, un débordement de liquide hors du volume de stockage (54) dans le volume de prélèvement (56) étant empêché tant que le récipient (12) n'est pas basculé de la position droite au-delà d'un angle limite prédéfini, l'au moins une ouverture de passage (28; 28a, 28b, 28c) de l'insert (22) du dispositif de fermeture (10) étant en liaison fluidique directe avec le volume de prélèvement (56).

14. Récipient (12) selon la revendication 12 ou 13,
**caractérisé en ce**
**qu'**entre le volume de prélèvement (56) et le volume de stockage (54) est réalisée une ouverture traversante supplémentaire (52) essentiellement en affleurement avec l'ouverture de déversement (16) et pouvant être fermée par l'élément de fermeture (50) de l'insert (22), laquelle, dans l'état non fermé, libère une connexion fluidique entre l'ouverture de déversement (16) et le volume de stockage (54).
